# EUROPÄISCHE PATENTSCHRIFT

(11) **EP 0 818 574 B1**
(45) Veröffentlichungstag und Bekanntmachung des Hinweises auf die Patenterteilung: **19.03.2003**
(21) Anmeldenummer: 97106506.5
(22) Anmeldetag: 19.04.1997
(51) Int. Cl.: D21G 3/00, B08B 3/02

(54) **Reinigungsvorrichtung**
Cleaning device
Dispositif de nettoyage

(30) Priorität: 11.07.1996 DE 19627973
(43) Veröffentlichungstag der Anmeldung: 14.01.1998
(73) Patentinhaber: Voith Paper Patent GmbH, 89522 Heidenheim (DE)
(72) Erfinder: Boeck, Karl Josef, 89522 Heidenheim (DE)

(56) Entgegenhaltungen:
- WO-A-91/18146
- DE-A- 3 641 954
- DE-U- 29 517 859
- US-A- 3 177 799
- US-A- 5 021 124

## Beschreibung

Die Erfindung betrifft eine Papiermaschinenwalze mit einer Reinigungsvorrichtung zur Reinigung der Walzenoberfläche, wobei die Reinigungsvorrichtung eine Spritzeinrichtung zum Bespritzen der Walze mit flüssigem Reinigungsmedium und eine Einrichtung zur Entfernung des Reinigungsmediums von der Walzenoberfläche aufweist, wobei die Spritzeinrichtung als Hochdruckspritzeinrichtung mit einem Arbeitsdruck von mindestens 10 bar, vorzugsweise von mindestens 40 bar, ausgebildet ist, und wobei die Einrichtung zum Entfernen des Reinigungsmediums mindestens einen in Drehrichtung der Walze gesehen hinter der Hochdruckspritzeinrichtung angeordneten Schaber umfaßt.

In einer Papiermaschine werden zahlreiche Walzen eingesetzt, die mit der Papierbahn in Kontakt gelangen. Im Zuge des Betriebes der Papiermaschine werden diese verunreinigt, beispielsweise mit Papierfasern, Klebstoffen oder sonstigen Zusatzstoffen zugesetzt. Auch können sich bei Keramikwalzen die Poren mit Füllstoff, z. B. mit Kalziumkarbonat, zusetzen.

Derartige Walzen müssen daher während des Betriebes der Papiermaschine ständig gereinigt werden. Hierzu werden üblicherweise, wie in der DE-A 36 41 954 beschrieben, zwei hintereinander angeordnete Schaber verwendet, zwischen denen Flüssigkeit auf die Walzenoberfläche gesprüht wird.

Derartige Reinigungsvorrichtungen haben sich im Betrieb jedoch vielfach als unzureichend erwiesen.

Die Aufgabe der Erfindung besteht demnach darin, eine Reinigungsvorrichtung zur Reinigung einer Walze in einer Papiermaschine zu schaffen, mit der eine verbesserte Reinigungswirkung auch bei starker Verunreinigung der Walze erzielt werden kann.

Erfindungsgemäß wird diese Aufgabe dadurch gelöst, daß in Drehrichtung der Walze gesehen hinter der Hochdruckspritzeinrichtung und vor dem mindestens einen Schaber eine als Spritzeinrichtung zum Bespritzen der Walze mit flüssigem Reinigungsmedium ausgebildete Spüleinrichtung angeordnet ist, die mit einem größeren Durchsatz an Reinigungsmedium als die Hochdruckspritzeinrichtung betrieben wird, um die Walzenoberfläche zu spülen.

Durch die Ausbildung als Hochdruckspritzeinrichtung wird erfindungsgemäß eine erheblich verbesserte Reinigungswirkung erzielt. Wenn nach dem Stand der Technik lediglich eine Besprühung der Walzenoberfläche erfolgt, was nicht ausreichend ist, um stärker anhaftende Verschmutzungen oder Verkrustungen zu lösen, werden durch den hohen Arbeitsdruck von mindestens 10 bar erfindungsgemäß auch starke Verschmutzungen gelöst, so daß sie von einer nachfolgenden Einrichtung, wie etwa einem Schaber; abgenommen werden können.

Besonders vorteilhaft läßt sich die erfindungsgemäße Vorrichtung zur Reinigung von glatten Walzen, wie etwa Keramik- oder Granitwalzen verwenden, die eine besondere Anfälligkeit gegen Verschmutzungen z.B. durch die Ablagerung von Kalziumcarbonat aufweisen.

Die Hochdruckspritzeinrichtung selbst kann in bevorzugter Weiterbildung der Erfindung entweder mindestens ein Nadelstrahtspritzrohr oder mindestens eine Hochdruckrotationsdüse umfassen.

Gemäß einer ersten Alternative umfaßt die Hochdruckspritzeinrichtung mindestens ein Nadelstrahlspritzrohr, das parallel zur Längsachse der Walze angeordnet ist und eine Mehrzahl von Hochdrucknadeldüsen umfaßt, die in Längsrichtung der Walze verteilt angeordnet sind.

Auf diese Weise wird eine gleichmäßige Verteilung der Hochdrucknadeldüsen entlang der Walzenoberfläche erreicht und somit eine gleichmäßige Reinigung der Walze sichergestellt.

In einer alternativen Ausführung der Erfindung umfaßt die Hochdruckspritzeinrichtung mindestens ein Nadelstrahlspritzrohr mit einer Mehrzahl von in Drehrichtung der Walze hintereinander angeordneten Hochdrucknadeldüsen, das an einem Traversierwagen angeordnet ist, der in Längsrichtung der Walze hin und her traversierbar ist.

Auf diese Weise kann durch den Traversierwagen eine großflächige Reinigungswirkung erreicht werden, so daß auch mit relativ wenigen Hochdrucknadeldüsen die gesamte Walzenoberfläche gereinigt werden kann.

Vorzugsweise wird das Nadelspritzrohr mit einem Druck von mindestens 40 bar betrieben, um eine besonders intensive Reinigungswirkung zu erzielen.

Gemäß einer weiteren Ausführung der Erfindung umfaßt die Hochdruckspritzeinrichtung mindestens eine Rotationsdüseneinrichtung, die mit einem Arbeitsdruck von mindestens 50 bar, vorzugsweise mit einem Arbeitsdruck von etwa 100 bis 250 bar, betrieben wird.

Durch Verwendung einer Rotationsdüseneinrichtung läßt sich eine weitere Verbesserung der Reinigungswirkung erzielen, da der Düsenstrahl infolge des schrägen Auftreffens auf die Walzenoberfläche mit hohem Druck besonders geeignet ist, fest anhaftende Verkrustungen zu lösen.

In weiter bevorzugter Ausgestaltung der Erfindung ist mindestens eine Rotationsdüseneinrichtung von einer zur Walzenoberflache hin offenen Saugglocke umschlossen, die mit einem Unterdruck beaufschlagt ist.

Durch die Kombination der Reinigungsdüseneinrichtung mit einer Saugglocke kann der vom Düsenstrahl abgelöste Schmutz unmittelbar abgesaugt werden und zusammen mit etwaigem Wassernebel oder Resten der Reinigungsflüssigkeit auf kürzestmöglichem Weg abgesaugt und abgeführt werden. Es ergibt sich so ferner eine kompakte und integrale Bauform einer kombinierten Düsen- und Absaugvorrichtung.

Die Saugglocke ist an ihrer zur Walzenoberfläche hin offenen Seite zweckmäßigerweise der Form der Walzenoberfläche angepaßt und vorzugsweise durch eine elastische Ummantelung oder einen Bürstenrand gegen diese abgedichtet.

Auf diese Weise ergibt sich eine besonders gute Absaugwirkung, so daß insgesamt die Reinigungswirkung noch verbessert wird.

In weiter bevorzugter Ausführung weist die Rotationsdüseneinrichtung eine Rotationsachse auf, die gegenüber der Flächennormalen der Walzenoberfläche geneigt ist.

Alternativ oder zusätzlich hierzu kann die Rotationsdüseneinrichtung einen Düsenkopf mit mindestens einer Reinigungsdüse aufweisen, die gegen die Rotationsachse der Rotationsdüseneinrichtung geneigt ist.

Durch diese Maßnahmen wird eine weitere Verbesserung der Reinigungswirkung erreicht, da so der Düsenstrahl den auf der Walzenoberfläche anhaftenden Schmutz besser ablösen kann. Denn durch die Düsenrotation steht ein aus verschiedenen Richtungen auf die Walzenoberfläche auftreffender Reinigungsimpuls zur Verfügung. Es hat sich gezeigt, daß die Reinigungswirkung in dem Rotationsbereich am effektivsten ist, in dem die Reinigungsdüse bzw. der Düsenstrahl eine der Drehrichtung der Walze entgegengesetzte Geschwindigkeitskomponente aufweist.

Dieser Effekt kann zusätzlich noch dadurch ausgenutzt werden, daß der Düsenstrahl in dem Bereich, in dem er im wesentlichen in Drehrichtung der Walze austritt, strömungstechnisch deaktiviert wird. Hierfür kann eine Blende vorgesehen sein, die ein Auftreffen des Düsenstrahls verhindert, oder aber es können im Hinblick auf einen ökonomischen Wasserverbrauch sektionsweise beaufschlagbare Düsenzuleitungen vorgesehen werden.

In weiter bevorzugter Ausgestaltung der Erfindung weist die Rotationsdüseneinrichtung einen Düsenkopf mit mindestens einer Düse auf, deren Düsendurchmesser 0,1 mm bis 0,8 mm, vorzugsweise 0,2 mm bis 0,4 mm beträgt.

Auf diese Weise ergibt sich ein guter Kompromiß zwischen Wasserverbrauch bzw. verbrauchter Reinigungsflüssigkeit einerseits und Reinigungswirkung andererseits.

Gemäß einer weiteren Ausgestaltung der Erfindung ist eine Mehrzahl von Rotationsdüseneinrichtungen vor der Walzenoberfläche über die gesamte Walzenbreite verteilt angeordnet.

Auf diese Weise wird eine gleichzeitige Reinigung der Walze an der gesamten Obenfläche ermöglicht.

In alternativer Ausführung der Erfindung ist die mindestens eine Rotationsdüseneinrichtung an einem Traversierwagen angeordnet, der in Längsrichtung der Walze hin und her traversierbar ist.

Diese Maßnahme hat den Vorteil, daß durch die zusätzliche Überlagerung mit der Geschwindigkeitskomponente des hin- und herfahrenden Traversierwagens eine weitere Intensivierung der Reinigungswirkung erreicht wird. Des weiteren sind weniger Rotationsdüseneinrichtungen erforderlich, um die gesamte Walzenoberfläche zu reinigen. Auf diese Weise kann zusätzlich der Verbrauch an Reinigungsflüssigkeit eingeschränkt werden.

Durch die in Drehrichtung der Walze hinter der Hochdruckspritzeinrichtung angeordnete Spüleinrichtung wird erreicht, daß von der Hochdruckspritzeinrichtung, die entweder als Nadelspritzroht oder als Rotationsdüseneinrichtung ausgebildet sein kann, abgelöste Verunreinigungen aufgeschwemmt und leichter von der Walzenoberfläche entfernt werden können.

Zweckmäßigerweise ist diese Spüleinrichtung als Flachstrahlspritzrohr ausgebildet, das sich parallel zur Walzenoberfläche in Längsrichtung der Walze erstreckt.

In bevorzugter Weiterbildung der Erfindung ist in Drehrichtung der Walze gesehen vor der Hochdruckspritzeinrichtung mindestens ein Schaber angeordnet.

Durch diese Maßnahme wird erreicht, daß lose anhaftende grobe Verunreinigungen von dem in Drehrichtung der Walze voreilenden Schaber abgenommen werden und daß durch den nachfolgenden Schaber Restfeuchtigkeit von der Walzenoberfläche abgenommen wird und somit feuchte Streifen auf der Walze und damit auf der Papierbahn vermieden werden.

Es versteht sich, daß natürlich auch mehrere Schaber vor oder hinter der Hochdruckspritzeinrichtung vorgesehen sein können.

Weitere Merkmale und Vorteile der Erfindung ergeben sich aus der nachfolgenden Beschreibung bevorzugter Ausführungsbeispiele unter Bezugnahme auf die Zeichnung. Es zeigen:
- Fig. 1: eine Walze mit einer Reinigungsvorrichtung nach dem Stand der Technik:
- Fig. 2: einen Ausschnitt aus einer Pressenpartie einer Papiermaschine mit einer erfindungsgemäßen Reinigungsvorrichtung in vereinfachter Darstellung;
- Fig. 3: eine perspektivische Ansicht einer Walze mit der erfindungsgemäßen Reinigungsvorrichtung gemäß Fig. 2 in vereinfachter Darstellung;
- Fig. 4: einen Teilschnitt durch eine Walze mit einer erfindungsgemäßen Reinigungsvorrichtung in gegenüber Fig. 3 abgewandelter Ausführung welche nicht Teil der Erfindung ist;
- Fig. 5: eine Walze mit einer weiteren Abwandlung der erfindungsgemäßen Vorrichtung. die eine Rotationsdüseneinrichtung umfaßt;
- Fig. 6: einen Schnitt durch einen bei der Rotationsdüseneinrichtung gemäß Fig. 5 verwendbaren Düsenkopf und
- Fig. 7: eine Ansicht des Düsenkopfes gemäß Fig. 6 von unten.

In Fig. 1 ist eine Walze 1 dargestellt, die mit einer Reinigungsvorrichtung 2 nach dem Stand der Technik ausgestattet ist. Die Walze 1 kann insbesondere als Keramik- oder Granitwalze ausgebildet sein, die eine besondere Anfälligkeit gegen Verkrustungen z.B. durch Kalziumcarbonat aufweist.

Die Reinigungsvorrichtung 2 umfaßt einen Schaberbalken 5, an dem eine Spritzeinrichtung 6 zum Bespritzen der Walze 1 zwischen einem in Drehrichtung 7 der Walze 1 sich über die gesamte Walzenbreite erstreckenden Schaber 3 und einem zweiten, der Spritzeinrichtung 6 in Drehrichtung 7 nachgeordneten Schaber 4 angeordnet ist, der sich gleichfalls über die gesamte Walzenbreite erstreckt. Durch das über die Spritzeinrichtung 6 auf die Walzenoberfläche aufgesprühte Wasser erfolgt eine Befeuchtung der Walzenoberfläche, wodurch die Schmutzteilchen angelöst und teilweise von dem nachfolgenden Schaber 4 abgenommen werden.

Jedoch hat es sich gezeigt, daß eine derartige Reinigungsvorrichtung in der Regel keine ausreichende Reinigung sicherstellt, insbesondere dann, wenn stark an der Walzenoberfläche haftende Verschmutzungen auftreten.

In Fig. 2 ist eine Pressenpartie einer Papiermaschine, die schematisch dargestellt ist, insgesamt mit der Ziffer 10 bezeichnet. An der Zentralwalze 24 der Pressenpartie 10 ist eine erfindungsgemäße Reinigungsvorrichtung vorgesehen, die insgesamt mit der Ziffer 40 bezeichnet ist.

Eine Papierbahn 12 gelangt von einer vorgeordneten, nicht dargestellten Siebpartie auf einem über verschiedene Umlenkwalzen, von denen lediglich eine mit 29 bezeichnete dargestellt ist, geführten Filz 28 zu einem ersten Preßspalt 14, der von einer unten liegenden Schuhpreßwalze 18 und einer oberen Saugwalze 20 gebildet ist. Durch den Preßspalt 14 ist ferner ein unterer Preßfilz 27 geführt, der über Umlenkwalzen 25, 26 umläuft.

Von der Saugwalze 20 wird die Papierbahn 12 an die glatte Zentralwalze 24 übergeben, die als Keramikwalze ausgeführt sein kann und die mit einer darüber angeordneten Schuhpreßwalze 22 einen zweiten Preßspalt 16 bildet. Durch den zweiten Preßspalt 16 ist ferner ein Oberfilz 32 über zwei Umlenkwalzen 30, 31 geführt.

Nach Verlassen des zweiten Preßspaltes 16 wird die Papierbahn 12 mittels einer Saugwalze 33 von der Walze 24 abgenommen und gelangt zu einem nachfolgenden Preßspalt oder wird unmittelbar an eine nachfolgende Trockenpartie übergeben.

Zur Reinigung der Walze 24 ist die erfindungsgemäße Reinigungsvorrichtung 40 vorgesehen.

Die Reinigungsvorrichtung 40 umfaßt einen ersten Schaber 42, der an einem Schaberbalken 45 gehalten ist, schräg gegen die Walzenoberfläche angestellt ist und sich über die gesamte Breite der Walze 24 erstreckt. Parallel zu dem Schaber 42 ist in Drehrichtung 23 der Walze 24 nachgeordnet ein Nadelstrahlspritzrohr 46 vorgesehen, das sich gleichfalls über die gesamte Walzenbreite erstreckt und eine Mehrzahl von Nadeldüsen umfaßt, wie nachfolgend noch anhand von Fig. 3 erläutert wird. Das Nadelstrahlspritzrohr wird mit einem Druck von mindestens 10 bar, vorzugsweise mit einem Druck von mehr als 40 bar, betrieben und ermöglicht durch die zahlreichen Nadeldüsen eine intensive Reinigung der Walze 24. Dem Nadelstrahlspritzrohr 46 in Drehrichtung 23 der Walze 24 nachgeordnet ist ferner eine Spüleinrichtung, die durch ein Flachstrahlspritzrohr 48 gebildet ist, das sich gleichfalls parallel zur Oberfläche der Walze 24 über die gesamte Walzenbreite erstreckt Das Flachstrahlspritzrohr 48 wird mit einem erheblich größeren Durchsatz an Reinigungsflüssigkeit betrieben als über das Nadelstrahlspritzrohr 46 austritt.

Durch das Flachstrahlspritzrohr 48 wird ein Aufschwemmen der zuvor durch das Nadelstrahlspritzrohr 46 gelösten Schmutzteilchen erreicht, so daß diese anschließend durch einen nachgeordneten zweiten Schaber 44 leicht von der Oberfläche der Walze 24 abgenommen werden können. Durch den zweiten Schaber 44, der gleichfalls schräg gegen die Walzenoberfläche angestellt ist, wird eine trockene Walzenoberfläche sichergestellt und somit die Bildung von Feuchtstreifen auf der Papierbahn 12 verhindert.

Das Nadelstrahlspritzrohr 46 umfaßt gemäß Fig. 3 eine Mehrzahl von Nadeldüsen 50, die vorzugsweise etwas schräg entgegen der Drehrichtung 23 gegen die Walzenoberfläche angestellt sind. Das Flachstrahlspritzrohr 48 umfaßt eine Mehrzahl von Flachstrahldüsen 52, durch die Reinigungsflüssigkeit auf die Walzenoberfläche gespült wird.

Das Nadelstrahispritzrohr 46 wird über eine Leitung 47 mit Reinigungsflüssigkeit bei einem Druck von mindestens 10 bar, vorzugsweise von mehr als 40 bar, versorgt, während das Flachstrahlspritzrohr 48 lediglich mit einem geringen Druck, jedoch mit einem erheblich größeren Durchfluß betrieben wird.

Als Reinigungsflüssigkeit wird in der Regel Wasser verwendet, wobei gegebenenfalls insbesondere der über das Nadelstrahlspritzrohr 46 zugeführten Reinigungsflüssigkeit noch die Reinigungswirkung verbessernde Zusätze beigemischt sein können.

Es versteht sich, daß die Darstellung gemäß der Figuren 2 und 3 lediglich rein schematisch ist und nicht den tatsächlichen Größenverhältnissen entspricht. Gleiches gilt auch für die nachfolgenden Figuren, mit denen Abwandlungen der zuvor beschriebenen Reinigungsvorrichtung erläutert werden.

In Fig. 4 ist eine Reinigungsvorrichtung zur Reinigung der Walze 24 insgesamt mit der Ziffer 70 bezeichnet

Die Reinigungsvorrichtung 70 umfaßt wiederum ein Nadelstrahlspritzrohr 76, das zwischen einem in Drehrichtung 23 vorgeordneten ersten Schaber 72 und einem nachgeordneten Schaber 74 angeordnet ist.

Im Gegensatz zu der zuvor anhand der Figuren 2 und 3 erläuterten Ausführung ist das Nadelstrahlspritzrohr 76 jedoch nicht parallel zur Walzenoberfläche angeordnet, sondern erstreckt sich in Drehrichtung 23 der Walze 24 über einen gekrümmten Bereich parallel zur Walzenoberfläche. Um dennoch die Walze 24 über ihre gesamte Breite reinigen zu können, ist das Nadelstrahlspritzrohr 76 in einer Richtung quer zur Drehrichtung 23 der Walze 24 auf einem Traversierwagen 71 beweglich angeordnet. Der Traversierwagen 71 ist dabei auf Querträgern 77 parallel zur Walzenoberfläche geführt und wird von einem nicht dargestellten Traversiermotor mit einer vorgebbaren Geschwindigkeit angetrieben, wobei die Traversiergeschwindigkeit üblicherweise in einem Bereich von etwa 0,3 m pro Minute liegen kann.

Durch die Kombination des sich in Drehrichtung 23 der Walze 24 erstreckenden Nadelstrahlspritzrohrs 76 mit einer Mehrzahl von Nadeldüsen 78 mit der hin- und hergehenden Traversierbewegung ergibt sich ein verstärkter Reinigungseffekt, da die austretenden Strahlen unter verschiedenen Winkeln auf die Walzenoberfläche auftreffen.

Eine weitere Ausführungsform der Erfindung wird anhand von Fig. 5 beschrieben. Hierbei ist die Hochdruckspritzeinrichtung nicht durch die Nadeldüsen eines Nadelstrahlspritzrohres sondern durch mindestens eine Rotationsdüseneinrichtung gebildet.

Die insgesamt mit der Ziffer 80 bezeichnete Reinigungsvorrichtung umfaßt im dargestellten Fall eine insgesamt mit der Ziffer 86 bezeichnete Rotationsdüseneinrichtung, die mit einer Saugglocke 91 kombiniert ist und an einem Traversierwagen 81 quer zur Walzenoberfläche über die gesamte Walzenbreite hin- und herbewegbar ist und an die sich ein Flachstrahlspritzrohr 88 anschließt, das parallel zur Walzenoberfläche über die gesamte Walzenbreite verläuft.

In Drehrichtung 23 der Walze 24 vorgeordnet ist ein Schaber 82 vorgesehen, der an einem Schaberbalken 83 gehalten ist und schräg gegen die Walzenoberfläche angestellt ist. Dem Flachstrahlspritzrohr 88 nachgeordnet ist ein zweiter Schaber 84, der an einem Schaberbalken 85 gehalten ist und gleichfalls leicht entgegen der Drehrichtung 23 an die Walzenoberfläche angestellt ist.

Die Rotationsdüseneinrichtung 86 wird über eine Hochdruckleitung mit einem Wasserdruck im Bereich zwischen etwa 50 und 1.000 bar, vorzugsweise im Bereich von etwa 100 bis 250 bar, versorgt und besitzt einen Düsenkopf 96, der über eine oder mehrere tangential ausströmende Treibdüsen in eine Rotationsbewegung im Bereich von etwa 2.000 bis 3.000 Umdrehungen pro Minute versetzt wird. Der Düsenkopf 96 weist eine oder mehrere Reinigungsdüsen auf, durch die die Walzenoberfläche mit einem Reinigungsmedium beaufschlagt wird.

Das Innere der Saugglocke 91 ist strömungsmäßig mit einer Absaugleitung 93 verbunden und bildet einen der Rotationsdüseneinrichtung 86 zugeordneten Saugraum 97. Die Saugglocke 91 ist an ihrer zur Walzenoberfläche hin offenen Seite der Oberfläche der Walze 24 angepaßt und an ihren Rändern durch einen Bürstenrand 95 oder durch eine elastische Ummantelung gegen die Oberfläche der Walze 24 abgedichtet.

Die Rotationsdüseneinrichtung 86 ist mit ihrer Rotationsachse 99 leicht schräg entgegen der Drehrichtung 23 gegenüber der Flächennormalen auf der Walzenoberfläche angestellt. Durch den schnell in Richtung des Pfeiles 90 rotierenden Düsenkopf 96 treten Hochdruckreinigungsstrahlen in verschiedenen Anstellwinkeln gegenüber der Oberfläche der Walze 24 aus, wie durch die Pfeile 92 angedeutet ist. Durch die Neigung der Rotationsachse 99 wird in Verbindung mit der hin und her traversierenden Bewegung des Traversierwagens 81 eine besonders starke Reinigungswirkung erreicht. Dies wird zusätzlich noch dadurch verstärkt, daß die am Düsenkopf 96 vorgesehenen Reinigungsdüsen 100 schräg gegenüber der Rotationsachse 99 geneigt sind, wie noch anhand der Figuren 6 und 7 verdeutlicht wird.

Insgesamt entsteht so eine äußerst intensive Reinigungswirkung. Dabei wird gleichzeitig durch die Saugglocke 91 mit der angeschlossenen Saugleitung 93 eine unmittelbare Absaugung und Abführung der gelösten Schmutzteilchen über die Saugleitung 93 ermöglicht, wie durch die Pfeile 94 angedeutet ist.

In Zusammenwirkung mit der nachfolgenden Spülung durch das Flachstrahlspritzrohr 88 und den nachgeordneten Schaber 84 wird somit eine außerordentlich intensive Reinigung und nachfolgende Trocknung der Walze 24 erreicht

Der Aufbau des Düsenkopfes 96 wird nunmehr anhand der Figuren 6 und 7 näher erläutert. Der Düsenkopf 96 ist mittels eines Lagers 98 drehbar an einem Flansch 105 gehalten. Im Innern des Flansches 105 ist eine ortsfeste Düsenzuleitung 101 vorgesehen, die in einen Druckraum 106 mündet, dessen Wände 103 gegen die Innenseite eines zylinderförmigen Bauteils 102 dichtend, jedoch verschieblich anliegen. Das zylindrische Bauteil 102 weist vier im Winkel von 90° zueinander angeordnete Öffnungen auf. Darin sind Düsenzuleitungen 104 angeschlossen, die sich radial nach außen erstrecken und in ihrem Endabschnitt um vorzugsweise 90° gebogen sind, wie in Fig. 7 zu erkennen ist. Die Düsenzuleitungen 104 enden schließlich in geneigten Reinigungsdüsen 100, wie aus Fig. 6 zu ersehen ist Die ebenfalls vorgesehenen Treibdüsen sind nicht dargestellt. Wie aus den Figuren 6 und 7 zu entnehmen ist, ist stets nur eine der Düsenzuleitungen 104 mit Druck beaufschlagt, während die übrigen Düsenzuleitungen 104 drucklos sind. Der Druckraum 106 wird nun so orientiert, daß der Flüssigkeitsstrahl eine der Drehrichtung 23 der Walze 24 entgegengesetzte Geschwindigkeitskomponente aufweist, so daß die Reinigungswirkung besonders hoch ist. Somit sind aber die Düsen, deren Flüssigkeitsstrahl eine Geschwindigkeitskomponente in Drehrichtung 23 der Walze 24 aufweisen würde, drucklos und damit deaktiviert, um den Wasserverbrauch zu reduzieren.

In Abwandlung von der zuvor beschriebenen Ausführung könnte der Dusenkopf 96 auch mit einer oder mehreren schwenkbar gelagerten, eine Oszillationsbewegung durchführenden Einzeldüsen ausgestattet sein, die während der Traversierbewegung des Düsenkopfes 96 einen bandförmigen Bereich der Walze 24 überstreichen.

Es versteht sich, daß statt einer einzigen Rotationsdüseneinrichtung 86 auch mehrere derartige Rotationsdüseneinrichtungen 86 innerhalb einer Saugglocke kombiniert sein können und gemeinsam mittels des Traversierwagens 81 bewegt werden können. Es versteht sich ferner, daß stattdessen auch eine ganze Reihe von Hochdruckspritzeinrichtungen 86 über die gesamte Walzenbreite verteilt nebeneinander angeordnet sein kann, so daß auf einen Traversierwagen verzichtet werden kann.

## Patentansprüche

1. Papiermaschinenwalze (24) mit einer Reinigungsvorrichtung zur Reinigung der Walzenoberfläche; wobei die Reinigungsvorrichtung eine Spritzeinrichtung zum Bespritzen der Walze (24) mit flüssigem Reinigungsmedium und eine Einrichtung zur Entfernung des Reinigungsmediums von der Walzenoberfläche aufweist, wobei die Spritzeinrichtung als Hochdruckspritzeinrichtung (46, 86) mit einem Arbeitsdruck von mindestens 10 bar, vorzugsweise von mindestens 40 bar, ausgebildet ist, und wobei die Einrichtung zum Entfernen des Reinigungsmediums mindestens einen in Drehrichtung (23) der Walze (24) gesehen hinter der Hochdruckspritzeinrichtung (46, 86) angeordneten Schaber (44, 84) umfaßt, **dadurch gekennzeichnet, daß**
in Drehrichtung (23) der Walze (24) gesehen hinter der Hochdruckspritzeinrichtung (46, 86) und vor dem mindestens einen Schaber (44, 84) eine als Spritzeinrichtung zum Bespritzen der Walze mit flüssigem Reinigungsmedium ausgebildete Spüleinrichtung (48, 88) angeordnet ist, die mit einem größeren Durchsatz an Reinigungsmedium als die Hochdruckspritzeinrichtung (46, 86) betrieben wird, um die Walzenoberfläche zu spülen.

2. Papiermaschinenwalze nach Anspruch 1, **dadurch gekennzeichnet, daß**
die Hochdruckspritzeinrichtung mindestens ein Nadelstrahlspritzrohr (46) umfaßt, das parallel zur Längsachse der Walze (24) angeordnet ist und eine Mehrzahl von Hochdrucknadeldüsen (50) umfaßt, die in Längsrichtung der Walze (24) verteilt angeordnet sind.

3. Papiermaschinenwalze nach Anspruch 1, **dadurch gekennzeichnet, daß**
die Hochdruckspritzeinrichtung mindestens ein Nadelstrahlspritzrohr mit einer Mehrzahl von in Drehrichtung (23) der Walze (24) hintereinander angeordneten Hochdrucknadeldüsen umfaßt, das an einem Traversierwagen angeordnet ist, der in Längsrichtung der Walze (24) hin und her traversierbar ist.

4. Papiermaschinenwalze nach Anspruch 1, **dadurch gekennzeichnet, daß**
die Hochdruckspritzeinrichtung mindestens eine Rotationsdüseneinrichtung (86) mit einem Arbeitsdruck von mindestens 50 bar, vorzugsweise mit einem Arbeitsdruck von etwa 100 bis 250 bar umfaßt.

5. Papiermaschinenwalze nach Anspruch 4, **dadurch gekennzeichnet, daß**
mindestens eine Rotationsdüseneinrichtung (86) von einer zur Walzenoberfläche hin offenen Saugglocke (91) umschlossen ist, die mit einem Unterdruck beaufschlagt ist.

6. Papiermaschinenwalze nach Anspruch 5, **dadurch gekennzeichnet, daß**
die Saugglocke (91) eine elastische Ummantelung oder einen Bürstenrand (95) aufweist.

7. Papiermaschinenwalze nach Anspruch 4, 5 oder 6, **dadurch gekennzeichnet, daß**
die Rotationsdüseneinrichtung (86) eine Rotationsachse (99) aufweist, die gegenüber der Flächennormalen der Walzenoberfläche geneigt ist.

8. Papiermaschinenwalze nach einem oder mehreren der Ansprüche 4 bis 7,
**dadurch gekennzeichnet, daß**
die Rotationsdüseneinrichtung (86) einen Düsenkopf (96) mit mindestens einer Reinigungsdüse (100) aufweist, die gegen die Rotationsachse (99) der Rotationsdüseneinrichtung (86) geneigt ist.

9. Papiermaschinenwalze nach einem oder mehreren der Ansprüche 4 bis 8,
**dadurch gekennzeichnet, daß**
die Rotationsdüseneinrichtung (86) einen Düsenkopf (96) mit mindestens einer Reinigungsdüse (100) umfaßt, deren Düsendurchmesser 0,1 mm bis 0,8 mm, vorzugsweise 0,2 mm bis 0,4 mm beträgt.

10. Papiermaschinenwalze nach einem oder mehreren der Ansprüche 4 bis 9,
**dadurch gekennzeichnet, daß**
eine Mehrzahl von Rotationsdüseneinrichtungen (86) vor der Walzenoberfläche über die Walzenbreite verteilt angeordnet ist.

11. Papiermaschinenwalze nach einem oder mehreren der Ansprüche 4 bis 9,
**dadurch gekennzeichnet, daß**
mindestens eine Rotationsdüseneinrichtung (86) an einem Traversierwagen (81) angeordnet ist, der in Längsrichtung der Walze (24) hin und her traversierbar ist.

12. Papiermaschinenwalze nach einem der vorhergehenden Ansprüche, **dadurch gekennzeichnet, daß**
die Spüleinrichtung als Flachstrahlspritzrohr (48, 88) ausgebildet ist, das sich parallel zur Walzenoberfläche in Längsrichtung der Walze (24) erstreckt.

13. Papiermaschinenwalze nach einem oder mehreren der vorhergehenden Ansprüche, **dadurch gekennzeichnet, daß**
in Drehrichtung (23) der Walze (24) gesehen vor der Hochdruckspritzeinrichtung (46, 86) mindestens ein Schaber (42, 82) angeordnet ist.

14. Papiermaschinenwalze nach einem oder mehreren der vorhergehenden Ansprüche, **dadurch gekennzeichnet, daß**
die Walze (24) eine Keramik- oder Granitwalze ist.

## Claims

1. Paper machine roll (24) having a cleaning device for cleaning the roll surface, the cleaning device comprising a spray device for spraying the roll (24) with liquid cleaning medium and a device for removing the cleaning medium from the roll surface, the spraying device being constructed as a high-pressure spraying device (46, 86) having an operating pressure of at least 10 bar, preferably of at least 40 bar, and the device for removing the cleaning medium comprising at least one scraper (44, 84) arranged downstream of the high-pressure spraying device (46, 86) as viewed in the direction of rotation (23) of the roll (24), **characterized in that**, as viewed in the direction of rotation (23) of the roll (24), downstream of the high-pressure spraying device (46, 86) and upstream of the at least one scraper (44, 84), there is arranged a rinsing device (48, 88) which is constructed as a spraying device for spraying the roll with liquid cleaning medium and is operated with a higher throughput of cleaning medium than the high-pressure spraying device (46, 86) in order to rinse the roll surface.

2. Paper machine roll according to Claim 1, **characterized in that** the high-pressure spraying device comprises at least one needle-jet spray pipe (46), which is arranged parallel to the longitudinal axis of the roll (24) and comprises a plurality of high-pressure needle nozzles (50) which are arranged distributed in the longitudinal direction of the roll (24).

3. Paper machine roll according to Claim 1, **characterized in that** the high-pressure spraying device comprises at least one needle-jet spray pipe which has a plurality of high-pressure needle nozzles arranged one after another in the direction of rotation (23) of the roll (24) and which is arranged on a traversing carriage which can be traversed to and fro in the longitudinal direction of the roll (24).

4. Paper machine roll according to Claim 1, **characterized in that** the high-pressure spraying device comprises at least one rotating nozzle device (86) with an operating pressure of at least 50 bar, preferably with an operating pressure of about 100 to 250 bar.

5. Paper machine roll according to Claim 4, **characterized in that** at least one rotating nozzle device (86) is enclosed by a suction bell (91) which is open towards the roll surface and to which vacuum is applied.

6. Paper machine roll according to Claim 5, **characterized in that** the suction bell (91) has an elastic covering or a brush edge (95).

7. Paper machine roll according to Claim 4, 5 or 6, **characterized in that** the rotating nozzle device (86) has an axis of rotation (99) which is inclined with respect to the normal to the roll surface.

8. Paper machine roll according to one or more of Claims 4 to 7, **characterized in that** the rotating nozzle device (86) has a nozzle head (96) with at least one cleaning nozzle (100) which is inclined with respect to the axis of rotation (99) of the rotating nozzle device (86).

9. Paper machine roll according to one or more of Claims 4 to 8, **characterized in that** the rotating nozzle device (86) comprises a nozzle head (96) with at least one cleaning nozzle (100) whose nozzle diameter is 0.1 mm to 0.8 mm, preferably 0.2 mm to 0.4 mm.

10. Paper machine roll according to one or more of Claims 4 to 9, **characterized in that** a plurality of rotating nozzle devices (86) is arranged in front of the roll surface and distributed over the roll width.

11. Paper machine roll according to one or more of Claims 4 to 9, **characterized in that** at least one rotating nozzle device (86) is arranged on a traversing carriage (81) which can be traversed to and fro in the longitudinal direction of the roll (24).

12. Paper machine roll according to one of the preceding claims, **characterized in that** the rinsing device is constructed as a flat-jet spray pipe (48, 88), which extends parallel to the roll surface and in the longitudinal direction of the roll (24).

13. Paper machine roll according to one or more of the preceding claims, **characterized in that**, as viewed in the direction of rotation (23) of the roll (24), at least one scraper (42, 82) is arranged upstream of the high-pressure spraying device (46, 86).

14. Paper machine roll according to one or more of the preceding claims, **characterized in that** the roll (24) is a ceramic or granite roll.

## Revendications

1. Cylindre (24) pour machine de fabrication de papier, doté d'un dispositif de nettoyage pour le nettoyage de la surface du cylindre, le dispositif de nettoyage présentant un dispositif de projection pour projeter un agent liquide de nettoyage sur le cylindre (24) et un dispositif pour retirer l'agent de nettoyage de la surface du cylindre, le dispositif de projection étant configuré comme dispositif de projection (46, 86) à haute pression présentant une pression de travail d'au moins 10 bars, de préférence d'au moins 40 bars, et le dispositif pour retirer l'agent de nettoyage comprenant au moins un racleur (44, 84) disposé en aval du dispositif de projection (46, 86) à haute pression dans le sens de rotation (23) du cylindre (24), **caractérisé en ce que** en aval du dispositif de projection (46, 86) à haute pression dans le sens de rotation (23) du cylindre (24) et en amont du racleur (44, 84) au moins présent, est disposé un dispositif de rinçage (48, 88) qui est configuré comme dispositif de projection pour projeter un agent liquide de nettoyage sur le cylindre et qui est utilisé à un débit plus élevé d'agent de nettoyage que le dispositif de projection (46, 86) à haute pression, pour rincer la surface du cylindre.

2. Cylindre pour machine de fabrication de papier selon la revendication 1, **caractérisé en ce que** le dispositif de projection à haute pression comprend au moins un tube de projection (46) à jets en aiguille qui est disposé parallèlement à l'axe longitudinal du cylindre (24) et qui comprend une pluralité de gicleurs en aiguille (50) à haute pression qui sont répartis dans le sens de la longueur du cylindre (24).

3. Cylindre pour machine de fabrication de papier selon la revendication 1, **caractérisé en ce que** le dispositif de projection à haute pression comprend au moins un tube de projection à jets en aiguille présentant une pluralité de gicleurs en aiguille à haute pression disposés l'un derrière l'autre dans le sens de rotation (23) du cylindre (24), et qui est disposé sur un chariot de traversée qui peut être déplacé en va-et-vient dans le sens de la longueur du cylindre (24).

4. Cylindre pour machine de fabrication de papier selon la revendication 1, **caractérisé en ce que** le dispositif de projection à haute pression comprend au moins un dispositif (86) à gicleur rotatif dont la pression de travail est d'au moins 50 bars, la pression de travail étant de préférence comprise entre environ 100 et 250 bars.

5. Cylindre pour machine de fabrication de papier selon la revendication 4, **caractérisé en ce qu'**au moins un dispositif (86) à gicleur rotatif est entouré par une cloche aspirante (91) ouverte en direction de la surface du cylindre et sur laquelle une dépression est appliquée.

6. Cylindre pour machine de fabrication de papier selon la revendication 5, **caractérisé en ce que** la cloche aspirante (91) présente une enveloppe élastique ou une bordure (95) en brosse.

7. Cylindre pour machine de fabrication de papier selon la revendication 4, 5 ou 6, **caractérisé en ce que** le dispositif (86) à gicleur rotatif présente un axe de rotation (99) qui est incliné par rapport à la normale à la surface du cylindre.

8. Cylindre pour machine de fabrication de papier selon l'une ou plusieurs des revendications 4 à 7, **caractérisé en ce que** le dispositif (86) à gicleur rotatif présente une tête de gicleur (96) dotée d'au moins un gicleur de nettoyage (100) qui est incliné par rapport à l'axe de rotation (99) du dispositif (86) à gicleur rotatif.

9. Cylindre pour machine de fabrication de papier selon l'une ou plusieurs des revendications 4 à 8, **caractérisé en ce que** le dispositif (86) à gicleur rotatif comprend une tête de gicleur (96) dotée d'au moins un gicleur de nettoyage (100) dont le diamètre est compris entre 0,1 mm et 0,8 mm, de préférence entre 0,2 mm et 0,4 mm.

10. Cylindre pour machine de fabrication de papier selon l'une ou plusieurs des revendications 4 à 9, **caractérisé en ce qu'**une pluralité de dispositifs (86) à gicleur rotatif est répartie devant la surface du cylindre, le long de la largeur du cylindre.

11. Cylindre pour machine de fabrication de papier selon l'une ou plusieurs des revendications 4 à 9, **caractérisé en ce qu'**au moins un dispositif (86) à gicleur rotatif est disposé sur un chariot de traversée (81) qui peut être déplacé en va-et-vient dans le sens de la longueur du cylindre (24).

12. Cylindre pour machine de fabrication de papier selon l'une des revendications précédentes, **caractérisé en ce que** le dispositif de rinçage est configuré comme tube (48, 88) de projection d'un jet plat qui s'étend parallèlement à la surface du cylindre dans le sens de la longueur du cylindre (24).

13. Cylindre pour machine de fabrication de papier selon l'une ou plusieurs des revendications précédentes, **caractérisé en ce qu'**au moins un racleur (42, 82) est disposé en amont du dispositif de projection (46, 86) à haute pression dans le sens de rotation (23) du cylindre (24).

14. Cylindre pour machine de fabrication de papier selon l'une ou plusieurs des revendications précédentes, **caractérisé en ce que** le cylindre (24) est un cylindre en céramique ou en granit.
